# EUROPÄISCHE PATENTSCHRIFT

(11) **EP 1 172 560 B1**
(45) Veröffentlichungstag und Bekanntmachung des Hinweises auf die Patenterteilung: **09.11.2005**
(21) Anmeldenummer: 01116892.9
(22) Anmeldetag: 11.07.2001
(51) Int. Cl.: F04B 49/06

(54) **Dosierpumpe mit einem stromgesteuerten Motor**
Dosing pump with current controlled motor
Pompe de dosage avec commande du courrant du moteur

(30) Priorität: 12.07.2000 DE 10033992
(43) Veröffentlichungstag der Anmeldung: 16.01.2002
(73) Patentinhaber: GRUNDFOS A/S, DK-8850 Bjerringbro (DK)
(72) Erfinder: Solgaard, Kurt, 2830 Virum (DK); Pedersen, Knud Erik, 8260 Viby J (DK)
(74) Vertreter: Vollmann, Heiko

(56) Entgegenhaltungen:
- EP-A- 0 574 623
- DE-A- 4 123 219
- DE-A- 19 623 537
- US-A- 5 980 211

## Beschreibung

Die Erfindung betrifft eine Dosierpumpe gemäß den im Oberbegriff des Anspruchs 1 angegebenen Merkmalen.

Bei Dosierpumpen der Eingangs genannten Art treibt ein Elektromotor über ein nachgeschaltetes Getriebe eine oszillierende Verdränger pumpe an. Getriebe im Sinne der Erfindung ist jede Umsetzung der rotatorischen Rotorbewegung in die translatorische Bewegung der Verdrängerpumpe.

Bei Dosierpumpen dieser Art mit stromgesteuertem Motor wird der Motor üblicherweise während des gesamten Arbeitshubs sowie des sich daran anschließenden Rückhubs - dies erfordert mindestens eine Motordrehung, wobei häufig noch ein Untersetzungsgetriebe vorgesehen ist, so dass eine Vielzahl von Motordrehungen erfordelich sind, - mit einem üblicherweise konstanten Strom beaufschlagt, der so hoch gewählt ist, dass der Motor auch zum Zeitpunkt der maximalen Belastung während des Arbeitshubs stets ausreichend versorgt ist. Da der Motor jedoch nur über einen Teil des Arbeitshubs einen solch hohen Strom benötigt und beispielsweise während des Rückhubs einen deutlich geringeren Strom zum sicheren Betrieb erfordert, führt eine solche Strombeaufschlagung zu einem schlechten Wirkungsgrad der Vorrichtung und auch zu einer hohen Erwärmung des Motors, was insbesondere bei kompakt bauenden Motoren ein Problem darstellen kann. Diese Problematik kann beispielsweise bei der aus DE 196 23 537 A1 bekannten Dosierpumpe auftreten.

Ausgehend von dem aus DE 196 23 537 A1 bekannten Stand der Technik liegt der Erfindung die Aufgabe zugrunde, eine gattungsgemäße Dosierpumpe so auszubilden, dass sie mit höherem Wirkungsgrad arbeitet, insbesondere geringere Verlustwärme motorseitig erzeugt.

Diese Aufgabe wird gemäß der Erfindung durch die in Anspruch 1 angegebenen Merkmale gelöst. Vorteilhafte Ausgestaltungen sind in den Unteransprüchen sowie in der nachfolgenden Beschreibung angegeben.

Grundgedanke der vorliegenden Erfindung ist es, mittels der elektronischen Steuerung den dem Motor zugeführten Strom entsprechend der zu erwartenden Motorbelastung in Abhängigkeit der Hubstellung der Arbeitsmaschine zu begrenzen.

Die vorliegende Erfindung kann grundsätzlich bei allen Motorsteuerungen für Dosierpumpen Anwendung finden, bei denen die Rotationsbewegung der Motorwelle in eine translatorische Bewegung umgesetzt wird und die Motorbelastung über den Hub der Pumpe systembedingt größeren Schwankungen unterworfen ist. Eine bevorzugte und typische Anwendung liegt bei einer Dosierpumpe, die mittels eines Servo- oder Schrittmotor angetrieben ist und deren Pumpe durch eine Membran- oder Kolbenpumpe, gebildet ist. Bei derartigen Dosierpumpen erfolgt im Getriebe häufig noch eine Untersetzung, so dass die entsprechend der Hubstellung der Pumpe vorgesehene Strombegrenzung besonders effektiv ist, da der Motor über ggf. mehrere Umdrehungen mit einem niedrigen Strom angesteuert werden kann, wie dies beispielsweise für den Rückhub zweckmäßig ist.

Bei Dosierpumpen wird im Arbeitshub die Förderung unter Druck erzeugt, wohingegen der Rückhub zum Ansaugen genutzt wird. Da der Druckhub dem Motor eine höhere Leistung als der Saughub abverlangt, ist es zweckmäßig, den Motor während des Saughubs mit einem kleineren Strom als während des Druckhubs anzusteuern.

Auch wenn eine formschlüssige mechanische Koppelung zwischen Motorwelle und der Schubstange der Pumpe gegeben ist oder insbesondere in solchen Fällen, in denen eine solche nicht gegeben ist, beispielsweise wenn ein Riementrieb zwischengeschaltet ist, ist es zweckmäßig, die Hubstellung der Pumpe oder eine vergleichbare Position von Getriebe und Rotor (wenn ein Formschluss im Arbeitsstrang gegeben ist) zu erfassen. Auf diese Weise kann von der Steuerung die Schubstangenstellung der Pumpe zumindest einmal pro Abeitszyklus exakt erfasst werden und dann die vorgegebene Kurve zur Strombegrenzung entsprechend der detektierten Position zeitlich positioniert werden. Wenn Formschluss im Antriebsstrang zwischen Motorwelle und Schubstange der Pumpe besteht, genügt es, einen Positionsgeber im Bereich der Pumpe, beispielsweise zur Erfassung einer Endstellung der Schubstange vorgesehen. Dabei wir der Positionsgeber zweckmäßigerweise so angeordnet, dass er ein Signal im Mittelbereich des Arbeitshubes gibt. Dies ist insbesondere bei Verwendung einer Membranpumpe zweckmäßig, da dann zuverlässig sichergestellt werden kann, dass die Pumpe unmittelbar nach Erhalt dieses Signals stillgesetzt wird, wenn sie abgeschaltet wird, da dann nämlich die Membran der Pumpe nicht vorgespannt ist, wodurch die Lebensdauer erhöht wird.

Die Motorbelastung ist einerseits abhängig von der Hubstellung, da sich beispielsweise bei einem Exzentertrieb die Momentenbelastung des Motors mit sich ändernder Drehstellung ändert, auch wenn die aufzubringende Kraft an der Schubstange gleich bleibt, andererseits jedoch auch von der Hubgeschwindigkeit. Diese ist in den Endlagen des Pumpe Null und antriebsbedingt etwa auf der Hälfte des Hubs am größten. Im Übrigen wird bei Dosierpumpen während des Rückhubs mit höherer Geschwindigkeit gearbeitet als während des Druckhubs. Dies wird zweckmäßigerweise bei der Strombegrenzung des Motors mit zu berücksichtigen sein, weshalb die Strombegrenzung auch in Abhängigkeit der zu erwartenden Hubgeschwindigkeit erfolgen sollte. Eine so festgelegte Strombegrenzungskurve wird dann zweckmäßigerweise noch in Abhängigkeit der Geschwindigkeit, mit der die Pumpe fördert, variiert, da der Motorstrom bei konstanter Motormomentenbelastung mit zunehmender Geschwindigkeit zunimmt. Diese Zu- bzw. Abnahme ist bei der Festlegung der Strombegrenzungskurve zweckmäßigerweise zu berücksichtigen.

Weiterhin wird die Strombegrenzung zweckmäßigerweise so erfolgen, dass sie in Abhängigkeit des von der Pumpe aufzubringenden Drucks erfolgt, so dass dann, wenn die Pumpe einen hohen Druck aufzubringen hat, der Motor ausreichend mit Strom versorgt wird und in Phasen geringeren Drucks der Strom entsprechend abgesenkt wird. Um diesen Druck zu erfassen, ist es zweckmäßig, einen entsprechenden Sensor vorzusehen, der zweckmäßigerweise im Bereich der Pumpe angeordnet wird. Bevorzugt wird hierzu eine Kraftmesseinrichtung im Bereich der oszillierenden Antriebsmittel vorgesehen, beispielsweise im Bereich der Schubstange.

Anstelle einer sensorischen Druckerfassung kann dieser bei vorgegebener Geschwindigkeit auch über den Motorstrom ermittelt werden, da der Motorstrom zumindest im mittleren Bereich des Arbeitshubs bei vorgegebener Motorgeschwindigkeit das vom Motor aufgebrachte Moment und damit den von der Pumpe aufgebrachten Druck bestimmt. Umgekehrt kann über die Motorsteuerung durch die Begrenzung des maximalen Stroms auch der maximal von der Pumpe aufzubringende Druck begrenzt werden, um unzulässig hohe Belastungen vorrichtungs- oder anlagenseitig zu verhindern.

Um die Strombegrenzungskurve möglichst nahe an den tatsächlichen Strombedarf des Motors anzupassen, ist es zweckmäßig, den dem Motor zugeführten Strom bzw. eine vorab festgelegte Strombegrenzungskurve stufenweise so lange abzusenken, bis der Motor in seiner Geschwindigkeit unter einen Sollwert absinkt, d. h. der dem Motor zugeführte Strom nicht mehr ausreicht, um die erforderliche Leistung abzugeben.

Wenn dieser Punkt erreicht ist, dann wird der Strom bzw. die Strombegrenzungskurve auf die zuvor erfolgte Strombegrenzung, also die zuvor gefahrene Stufe wieder angehoben, um sicher zu sein, dass der Motor in allen Hubstellungen der Pumpe die erforderliche Leistung erbringt. Die stufenweise Absenkung bzw. Erhöhung erfolgt vorzugsweise in Intervallen, welche einem Arbeitshub einschließlich Rückhub der Pumpe entsprechen.

Um sicherzustellen, dass der Motor aufgrund der stufenweisen Absenkung des Stroms bzw. der Strombegrenzungskurve dann, wenn die Motorgeschwindigkeit unter einen Sollwert absinkt, nicht stehenbleibt, ist es zweckmäßig, den Motor im darauffolgenden Intervall mit dem vollen Strom (also ohne die erfindungsgemäße Strombegrenzung) anzusteuern und erst im wiederum darauffolgenden Intervall auf die zuvor ermittelte Stufe, bei der eine solche Geschwindigkeitsabsenkung des Motors gerade noch nicht erfolgt, abzusenken. Statt der Überwachung der Geschwindigkeit des Motors, was relativ aufwendig ist, kann eine solche auch mittels des ohnehin vorhandenen Positionsgebers erfolgen. Wenn nämlich der Motor die Stellung, in der der Positionsgeber ein Signal abgibt, in einer vorbestimmten Zeit nicht erreicht hat, dann wird dieser so lange mit dem vollen Strom angesteuert, bis die Position erreicht ist, um dann auf die zuvor ermittelte Stufe wieder abgesenkt zu werden.

Vorteilhaft wird die Strombegrenzungskurve in ihrer Form und Lage so dimensioniert, dass nicht nur der Wirkungsgrad der Vorrichtung erhöht wird, sondern dass darüber hinaus auch Kavitationen beim Saughub wirksam verhindert werden.

Die Erfindung ist nachfolgend beispielhaft anhand von drei Figuren erläutert. Es zeigen:
- Fig. 1: die Belastung des Motors über einen Rückhub und nachfolgend einen Arbeitshub einer Membranpumpe,
- Fig. 2: die Abhängigkeit des Motorstroms von dem aufzubringenden Moment in Abhängigkeit der Drehzahl anhand von zwei Stromkurven,
- Fig. 3: zwei Strombegrenzungskurven eines Motors in Darstellung nach Fig. 1 für hohen und für niedrigen Druck der Arbeitsmaschine und
- Fig. 4: drei Strombegrenzungskurven eines Motors in Darstellung nach Fig. 1 für unterschiedliche Geschwindigkeiten des Motors bei gleicher Momentenbelastung.

Die insbesondere in den Fig. 1, 3 und 4 dargestellten Kurven sind an einer Dosierpumpe aufgenommen worden ähnlich der aus DE 196 23 537 A1 bekannten Bauart. Ein stromgesteuerter Schrittmotor treibt ein Untersetzungsgetriebe an, das abtriebsseitig einen Exzenter- oder Nockentrieb aufweist, welcher die Drehbewegung in eine translatorische Bewegung umsetzt und eine Schubstange oszillierend antreibt, welche eine Membranpumpe beaufschlagt. Die Belastung des Motors ist abhängig von der Schubstangenstellung und der Bewegungsrichtung.

Wie die in Fig. 1 durchgezogene Kurve 1 zeigt, welche die Belastung des Motors in Abhängigkeit der Schubstangenstellung während eines Arbeitszyklus zeigt, steigt die Belastung von Null beginnend an, hat bei 90°, also auf der Hälfte des Rück- bzw. Saughubs ihr Maximum erreicht und fällt dann bei 180° wiederum auf Null ab. Die Null-, 180°- und 360°-Stellungen markieren die Endstellungen der Arbeitsmaschine, also 180° das Ende des Rückhubs bzw. Beginn des Arbeitshubs und 360° das Ende des Arbeitshubs und den Beginn des Rückhubs (0°).

Nach Erreichen des Umkehrpunktes 180° wird die Belastung des Motors negativ, da aufgrund der Massenträgheit des Systems die in Rotation versetzten Bauteile noch ihr kinetisches Energiepotential abbauen müssen. Nachdem dies erfolgt ist, also der Tiefpunkt der Kurve 1 erreicht ist, steigt die Kurve bis auf Null und dann vergleichsweise steil an, wenn nämlich die kinetische Energie umgewandelt und die zur Erzeugung des Drucks erforderlichen Kräfte aufgebracht werden müssen.

Bei 270°, also auf der Hälfte des Arbeitshubs haben diese Kräfte ihr Maximum erreicht. Sie fallen dann wiederum kontinuierlich ab, wobei kurz vor Ende des Druckhubs diese Kräfte nochmals kurzzeitig ansteigen, wenn nämlich der Motor schon für den in Kürze zu erwartenden Rückhub beschleunigt wird.

Dieses gemäß Kurve 1 während eines Saug- bzw. Rückhubs und nachfolgend eines Arbeits- bzw. Druckhubs vom Motor aufzubringende Moment gemäß Kurve 1 setzt sich zusammen aus einem statischen Anteil gemäß Kurve 2, der sich aus den (konstanten) Druckverhältnissen an der Pumpe sowie den mechanischen Gegebenheiten des Exzentertriebs ergibt sowie einem dynamischen Anteil (Kurve 3), welcher die sich aufgrund von Beschleunigungen ergebende Motorbelastung darstellt. Es wird also deutlich, dass im Bereich unmittelbar nach Abschluss des Rückhubs (nach 180°) zunächst einmal Beschleunigungskräfte (als Bremsmoment) frei werden, wenn nämlich das System von der höheren Rückhubgeschwindigkeit auf die niedrigere Arbeitshubgeschwindigkeit abgebremst wird. Umgekehrt ergibt sich am Ende des Arbeitshubes, also vor der 360°-Stellung, ein Anteil von Beschleunigungskräften, die daraus resultieren, dass der Motor schon vor Abschluss des Druckhubes beschleunigt wird, um nach Abschluss des Druck- bzw. Arbeitshubs den Rückhub mit erhöhter Geschwindigkeit durchführen zu können.

Die anhand von Fig. 1 dargestellte Motorbelastung, also das in der jeweiligen Stellung der Arbeitsmaschine bei vorgegebener Geschwindigkeit vom Motor aufzubringende Moment, entspricht in der Kurvenform im Wesentlichen dem vom Motor benötigten Strom.

Der Zusammenhang zwischen Motorstrom und Motormoment ist in Fig. 2 anhand zweier Kurven verdeutlicht, wobei die Kurve 4 einen hohen Motorstrom und die Kurve 5 einen niedrigeren, jeweils konstanten Motorstrom darstellen. Über die Ordinate ist das Motormoment M und über die Abszisse die Motordrehzahl n aufgetragen. Wie aus den Kurven 4 und 5 deutlich wird, ist zu niedrigen Drehzahlen hin das Motormoment stark abhängig vom Strom, wohingegen zu höheren Drehzahlen hin dieser Unterschied zunehmend schwindet, bis schließlich das Moment gegen Null abfällt.

Der anhand von Fig. 2 dargestellte Momentenverlauf ist typisch für einen solchen Schrittmotor, wie er zum Antrieb einer Dosierpumpe eingesetzt wird.

In Fig. 3 sind entsprechend der vorbeschriebenen Stellung der Arbeitsmaschine gemäß Fig. 1 zwei Strombegrenzungskurven 6 und 7 dargestellt. Die Strombegrenzungskurve 6 ist für den Betrieb der Dosierpumpe bei niedrigem Druck und die Strombegrenzungskurve 7 für den Betrieb der Pumpe bei hohem Druck ausgelegt, jeweils bei gleicher Motorgeschwindigkeit im Arbeitshub bzw. im Rückhub. Wie ein Vergleich der beiden Kurven zeigt, sind diese im Bereich des Rückhubs bzw. Saughubs (0° bis 180°) übereinstimmend, wohingegen im Druckhub bzw. Arbeitshub (180° bis 360°) die Kurve 7 deutlich über der Kurve 6 liegt. Damit die Arbeitsmaschine den erhöhten Druck aufbringen kann, ist vom Motor ein höheres Moment aufzubringen, was durch einen größeren Motorstrom erzeugt wird. Demgemäß ist die Strombegrenzungskurve in diesem Bereich höherauszulegen als bei niedrigerem Druck. Beim Rückhub hingegen ist dieser Unterschied praktisch nicht gegeben, da die Motorbelastung im Wesentlichen gleich ist.

Wie die Fig. 3 verdeutlicht, ist es also zweckmäßig, die Strombegrenzungskurven 6, 7 druckabhängig zu gestalten, da die Belastung des Motors sich nicht überden gesamten Arbeitszyklus gleichmäßig ändert, sondern nur im Bereich des Arbeitshubs und dort auch noch differenziert. Insoweit ist es zweckmäßig, für einzelne Druckbereiche entsprechend angepasste Strombegrenzungskurven vorzusehen, wobei die jeweils in Frage kommenden Kurven dann noch stufenweise, wie einleitend beschrieben, so lange nach unten verschoben werden können, bis die Drehzahl des Motors einen vorgegebenen Sollwert unterschreitet, um die Strombegrenzungskurve möglichst nah an der tatsächlichen Belastung zu orientieren.

Die anhand der Fig. 3 dargestellten Strombegrenzungskurven 6 und 7 sind für Motorsteuerungen vorgesehen, die im Rückhub der Arbeitsmaschine eine höhere Geschwindigkeit als im Arbeitshub aufweisen. Bei einer solchen Anordnung kann die Strombegrenzung gleichzeitig dazu genutzt werden, um Kavitationen im Rück- bzw. Saughub zu vermeiden. Wenn eine solche Geschwindigkeitsänderung nicht vorgesehen ist, dann werden auch die Strombegrenzungskurven im Wesentlichen die Form der in Fig. 1 anhand von Kurve 2 dargestellten Belastungskurve aufweisen.

In Fig. 4 sind drei Strombegrenzungskurven 8, 9 und 10 dargestellt, die sich bei konstanter Druckbelastung während des Arbeitshubs, jedoch bei unterschiedlicher Fördermenge, d. h. unterschiedlicher Drehzahl des Motors ergeben. Die Strombegrenzungskurven 8 bis 10 unterscheiden sich lediglich im Bereich des Arbeitshubs (180°C bis 360°), und zwar dort im Wesentlichen im mittleren Bereich und auch nur betragsmößig. Die Fig. 4 verdeutlicht also, dass mit zunehmender Motordrehzahl, also mit zunehmender Fördermenge, der zum Betrieb des Motors erforderliche Strom ansteigt. Dies ergibt sich auch aus den physikalischen Zusammenhängen, da nämlich aufgrund der höheren Drehzahl auch die Leistung des Motors und somit die Förderleistung der Pumpe zunimmt.

## Patentansprüche

1. Dosierpumpe mit einem stromgesteuerten Motor mit Rotor, mit einem diesen nachgeschaltetem Getriebe zum Umsetzen der rotatorischen Rotorbewegung in eine translatorische Hubbewegung, mit einer davon angetriebenen oszillierenden Verdrängerpumpe und mit einer elektronischen Steuerung, **dadurch gekennzeichnet, dass** der dem Motor zugeführte Strom entsprechend der zu erwartenden Motorbelastung in Abhängigkeit der Hubstellung der Verdrängerpumpe begrenzt wird.

2. Dosierpumpe nach Anspruch 1, **dadurch gekennzeichnet, dass** der Motor ein Servo- oder Schrittmotor ist.

3. Dosierpumpe nach einem der vorhergehenden Ansprüche, **dadurch gekennzeichnet, dass** dem Motor während des Saughubs ein kleinerer Strom als während des Druckhubs der Pumpe zugeführt wird.

4. Dosierpumpe nach einem der vorhergehenden Ansprüche, **dadurch gekennzeichnet, dass** ein Positionsgeber vorgesehen ist, der die Hubstellung der Pumpe oder eine vergleichbare Position von Getriebe und Rotor erfasst und dass die Strombegrenzung nach einer vorgegebenen Kurve (8, 9) ausgehend von einer vorbestimmten detektierten Position erfolgt.

5. Dosierpumpe nach einem der vorhergehenden Ansprüche, **dadurch gekennzeichnet, dass** der Positionsgeber nur einmal pro Arbeitszyklus ein Signal abgibt, vorzugsweise im Mittelbereich eines Arbeitshubs.

6. Dosierpumpe nach einem der vorhergehenden Ansprüche, **dadurch gekennzeichnet, dass** die Strombegrenzung des Motors auch in Abhängigkeit der zu erwartenden Hubgeschwindigkeit erfolgt.

7. Dosierpumpe nach einem der vorhergehenden Ansprüche, **dadurch gekennzeichnet, dass** die Strombegrenzung auch in Abhängigkeit des von der Pumpe aufzubringenden Drucks erfolgt.

8. Dosierpumpe nach einem der vorhergehenden Ansprüche, **dadurch gekennzeichnet, dass** Mittel zur Erfassung des von der Pumpe aufgebrachten Drucks vorgesehen sind oder dass der von der Pumpe maximal zu erbringende Druck vorgegeben ist.

9. Dosierpumpe nach einem der vorhergehenden Ansprüche, **dadurch gekennzeichnet, dass** eine Kraftmesseinrichtung im Bereich der oszillierenden Antriebsmittel vorgesehen ist.

10. Dosierpumpe nach einem der vorhergehenden Ansprüche, **dadurch gekennzeichnet, dass** zur Ermittlung der Strombegrenzungskurve (8, 9) der dem Motor zugeführte Strom stufenweise solange abgesenkt wird, bis der Motor in seiner Geschwindigkeit unter seinen Sollwert absinkt und die zuvor erfolgte Strombegrenzung die Strombegrenzungskurve zumindest in diesem Punkt nach oben begrenzt.

11. Dosierpumpe nach einem der vorhergehenden Ansprüche, **dadurch gekennzeichnet, dass** anhand der Strombegrenzungskurve der Arbeitsdruck der Pumpe unter Berücksichtigung der Geschwindigkeit erfasst wird.

12. Dosierpumpe nach einem der vorhergehenden Ansprüche, **dadurch gekennzeichnet, dass** die stufenweise Absenkung der Strombegrenzungskurve in Intervallen erfolgt, denen jeweils ein Arbeitshub und Rückhub der Arbeitsmaschine entspricht, und dass dann, wenn auf Grund der Stromabsenkung festgestellt wird, dass der Motor seine erwartete Position nicht erreicht hat, der Motor mit dem vollen Strom so lange angesteuert wird, bis er die erwartete Position erreicht hat, wonach die zuvor ermittelte Stufe der Strombegrenzungskurve (8, 9) aktiviert wird.

13. Dosierpumpe nach einem der vorhergehenden Ansprüche, **dadurch gekennzeichnet, dass** die Strombegrenzungskurve so gewählt wird, das beim Saughub der Pumpe keine Kavitation auftritt.

## Claims

1. A dosing pump with a current-controlled motor with a rotor, with a gearing connected after this for converting the rotary rotor movement into a translatory stroke movement, with an oscillating positive-displacement pump driven by this, and with an electronic control, **characterised in that** the current supplied to the motor is limited according to the expected motor loading in dependence on the stroke position of the positive-displacement pump.

2. A dosing pump according to claim 1, **characterised in that** the motor is a servo-motor or a stepper-motor.

3. A dosing pump according to one of the preceding claims, **characterised in that** a smaller current is supplied to the motor during the intake stroke than during the pressure stroke of the pump.

4. A dosing pump according to one of the preceding claims, **characterised in that** a position sensor is provided which detects the stroke position of the pump or a comparable position of the gearing and rotor, and that the current limitation is effected according to a defined curve (8, 9) proceeding from a defined, detected position.

5. A dosing pump according to one of the preceding claims, **characterised in that** the position sensor emits a signal only once per working cycle, preferably in the middle region of a working stroke.

6. A dosing pump according to one of the preceding claims, **characterised in that** the current limitation of the motor is effected also in dependence of the expected stroke speed.

7. A dosing pump according to one of the preceding claims, **characterised in that** the current limitation is also effected in dependence on the pressure to be mustered by the pump.

8. A dosing pump according to one of the preceding claims, **characterised in that** means for detecting the pressure mustered by the pump are provided, or that the maximum pressure to be mustered by the pump is defined.

9. A dosing pump according to one of the preceding claims, **characterised in that** a force measurement means is provided in the region of the oscillating drive means.

10. A dosing pump according to one of the preceding claims, **characterised in that** for determining the current limitation curve (8, 9), the current supplied to the motor is reduced in steps until the motor in its speed falls below its nominal value, and the previously effected current limitation limits the current limitation curve to the top at least at this point.

11. A dosing pump according to one of the preceding claims, **characterised in that** by way of the current limitation curve, the working pressure of the pump is detected whilst taking into account the speed.

12. A dosing pump according to one of the preceding claims, **characterised in that** the stepwise reduction of the current limitation curve is effected in intervals to which in each case a working stroke and a return stroke of the working machine corresponds, and that when on account of the current reduction it is ascertained that the motor has not reached its expected position, the motor is activated with the full current until it has reached the expected position, whereupon the previously evaluated step of the current limitation curve (8, 9) is activated.

13. A dosing pump according to one of the preceding claims, **characterised in that** the current limitation curve is selected such that no cavitation occurs with the intake stroke of the pump.

## Revendications

1. Pompe de dosage comprenant un moteur à commande par courant muni d'un rotor, une transmission montée en aval de ce dernier pour convertir le mouvement de rotation du rotor en une course de déplacement en translation, une pompe volumétrique oscillante, entraînée par cette transmission, et une commande électronique, **caractérisée en ce que** le courant envoyé au moteur est, en correspondance avec la charge attendue du moteur, limité en fonction du positionnement de la course de la pompe volumétrique.

2. Pompe de dosage selon la revendication 1, **caractérisée en ce que** le moteur est un servomoteur ou un moteur pas à pas.

3. Pompe de dosage selon l'une des revendications précédentes, **caractérisée en ce que**, pendant la course d'aspiration, il est envoyé au moteur un courant plus faible que pendant la course de refoulement de la pompe.

4. Pompe de dosage selon l'une des revendications précédentes, **caractérisée en ce qu'**il est prévu un capteur de position, qui détecte le positionnement de la course de la pompe ou une position comparable de la transmission et du rotor, et **en ce que** la limitation de courant s'effectue d'après une courbe préétablie (8, 9), à partir d'une position détectée prédéterminée.

5. Pompe de dosage selon l'une des revendications précédentes, **caractérisée en ce que** le capteur de position ne délivre un signal qu'une fois par cycle de travail, de préférence dans la région médiane d'une course de travail.

6. Pompe de dosage selon l'une des revendications précédentes, **caractérisée en ce que** la limitation de courant du moteur s'effectue également en fonction de la vitesse de course attendue.

7. Pompe de dosage selon l'une des revendications précédentes, **caractérisée en ce que** la limitation de courant s'effectue aussi en fonction de la pression devant être appliquée par la pompe.

8. Pompe de dosage selon l'une des revendications précédentes, **caractérisée en ce que** des moyens de détection de la pression appliquée par la pompe sont prévus ou **en ce que** la pression maximale devant être apportée par la pompe est pré-établie.

9. Pompe de dosage selon l'une des revendications précédentes, **caractérisée en ce qu'**il est prévu un dynamomètre dans la région des moyens d'actionnement oscillants.

10. Pompe de dosage selon l'une des revendications précédentes, **caractérisée en ce que** pour l'établissement de la courbe de limitation de courant (8, 9), le courant envoyé au moteur est abaissé par paliers, jusqu'à ce que la vitesse du moteur descende en dessous de sa valeur de consigne, et la limitation de courant effectuée auparavant limite en haut la courbe de limitation de courant, au moins à ce stade.

11. Pompe de dosage selon l'une des revendications précédentes, **caractérisée en ce qu'**à l'aide de la courbe de limitation de courant, la pression de travail de la pompe est détectée par prise en compte de la vitesse.

12. Pompe de dosage selon l'une des revendications précédentes, **caractérisée en ce que** l'abaissement par paliers de la courbe de limitation de courant s'effectue sur des intervalles auxquels correspondent respectivement une course de travail et une course de retour de la machine en action, et **en ce que**, s'il est déterminé sur la base de l'abaissement du courant que le moteur n'a pas atteint sa position attendue, le moteur est excité avec la pleine intensité du courant, jusqu'à ce qu'il ait atteint la position attendue, après quoi le palier établi auparavant de la courbe de limitation de courant (8, 9) est activé.

13. Pompe de dosage selon l'une des revendications précédentes, **caractérisée en ce que** la courbe de limitation de courant est choisie de telle façon qu'il ne se produise pas de cavitation lors de la course d'aspiration de la pompe.
